# FASCICULE DE BREVET EUROPEEN

(11) **EP 2 449 198 B1**
(45) Date de publication et mention de la délivrance du brevet: **25.02.2015**
(21) Numéro de dépôt: 10730238.2
(22) Date de dépôt: 18.06.2010
(51) Int. Cl.: E05D 15/06, E06B 3/46, E06B 3/263

(54) **FENÊTRE OU PORTE VITRÉE COULISSANTE**
Schiebeglasfenster oder -tür
Sliding window or glazed door

(30) Priorité: 29.06.2009 EP 09164072
(43) Date de publication de la demande: 09.05.2012
(73) Titulaire: Orchidées Constructions S.A., 2024 St-Aubin-Sauges (CH)
(72) Inventeur: JORAY, Eric, CH-2024 St-Aubin (CH)
(74) Mandataire: Ganguillet, Cyril
(86) Numéro de dépôt international: PCT/IB2010/052762
(87) Numéro de publication internationale: WO 2011/001321

(56) Documents cités:
- EP-A2- 1 353 034
- WO-A1-94/17275
- CH-A- 390 511
- US-A- 2 274 730
- US-A- 4 202 137

## Description

### Domaine technique

La présente invention a pour objet une fenêtre ou porte vitrée coulissante comprenant un cadre fixe et dans ce cadre au moins un panneau vitré qui coopère avec des moyens de guidage associés au cadre et guidant le panneau à se déplacer le long du cadre.

### Etat de la technique

On connaît déjà des fenêtres ou portes vitrées de ce genre, notamment par l'exposé de brevet US 2 274 730 A, CH 696 444, CH 390 511 ou la publication internationale WO 94/17275, cette dernière du même déposant. La tendance architecturale actuelle dans le domaine des fenêtres exige des dimensions de vitrage importantes ainsi que des performances thermiques et acoustiques élevées. Afin de répondre à ces exigences, les vitrages sont de plus en plus grands et de plus en plus lourds. Ainsi cette tendance a pour conséquence d'augmenter les forces de manoeuvres lors de l'ouverture et de la fermeture de la fenêtre. Une des difficultés supplémentaires réside dans le guidage des panneaux de grandes dimensions qui présentent fréquemment une courbure naturelle provenant du processus de fabrication. Certaines réalisations connues, et notamment celles citées ci-dessus, comportent des organes munis de tiges de guidage associés aux panneaux mobiles et coulissant dans des gorges ou rainures du cadre. Pour les vitrages de grandes dimensions, ces dispositifs sont déficients car ils ne permettent pas de corriger les courbures naturelles du verre.

### Divulgation de l'invention

Le but de l'invention est donc de proposer un agencement de fenêtres ou portes vitrées coulissantes qui remédie aux défauts constatés. Dans ce but, il est proposé une fenêtre ou porte vitrée coulissante, comprenant un cadre fixe et dans ce cadre au moins un panneau vitré qui coopère avec des moyens de guidage associés au cadre et guidant le panneau à se déplacer le long dudit cadre, dans lequel ledit panneau est équipé sur au moins un de ses bords longitudinaux inférieurs d'un organe rigide de renforcement qui présente, en saillie de ce bord, deux arêtes symétriques opposées délimitant une gorge longitudinale dans cet organe de renforcement, caractérisée en ce que lesdits moyens de guidage comportent plusieurs guides fixes équipés d'éléments de centrage engagés dans ladite gorge, dans laquelle lesdits guides sont intercalés, dans le sens de coulissement du panneau vitré, entre des unités de support de coulissement à galets associés à un côté inférieur du cadre et faisant partie desdits moyens de guidage.

Dans une configuration avantageuse de l'invention, chaque organe rigide de renforcement d'un panneau est équipé de bandes de soutien disposées longitudinalement, les unités de support de coulissement à galets étant des dispositifs composites préfabriqués avec chacun une paire de galets sur lesquels roulent lesdites bandes de soutien, ces unités de support étant agencées pour supporter le ou lesdits panneaux.

Dans une configuration de l'invention, ledit organe de renforcement de chaque panneau comporte deux segments de profilés métalliques en équerre ayant des profils opposés et réunis l'un à l'autre dans des positions parallèles au moyen d'un ou plusieurs organes de liaison en forme de lames joignant entre elles des portions coplanaires des profilés en équerre se faisant face tout en laissant libres des portions desdits profilés formant lesdites arêtes et entre lesquelles des éléments de centrage sont engagés, chaque panneau comportant une ou plusieurs plaques de verre engagées et maintenues en place entre des portions parallèles l'une à l'autre desdits profilés en équerre.

Ledit côté inférieur du cadre peut comporter un profilé longitudinal de couverture à profil en U renversé placé sur deux banquettes d'un ensemble de deux profilés formant la structure dudit élément inférieur du cadre, les guides étant solidarisés de ce profilé de couverture par des goupilles transversales et ces goupilles étant dimensionnées de manière que la mise en place du profilé de couverture entre des côtés parallèles munis chacun d'une nervure longitudinale interne dudit ensemble de profilés permette le guidage longitudinal du panneau selon son plan de symétrie lors du coulissement.

Dans une configuration de l'invention, chacun desdits guides comporte un plot monté sur des ressorts orientés latéralement dans un organe de soutien à fond plat, ce plot étant équipé d'une tige verticale qui est maintenue par lesdits ressorts dans le plan de symétrie vertical du panneau et engagée dans ladite gorge. Le ou lesdits plots peuvent être en aluminium.

Ladite tige peut porter un roulement à billes d'axe vertical engagé entre lesdites arêtes et faisant fonction d'élément de centrage.

Lesdits ressorts peuvent consister en une ou deux paires de ressorts antagonistes engagés dans des logements cylindriques coaxiaux du plot et s'appuyant sur des coulisseaux cylindriques ayant des bossages chassés dans les flancs de l'organe de soutien à fond plat, de manière à contrôler un débattement latéral limité du plot.

Le dimensionnement du guide peut être tel que le débattement latéral atteint 2 à 3 mm.

### Brève description des dessins

On va décrire ci-après, à simple titre d'exemples, une forme d'exécution et quelques variantes de l'objet de l'invention en se référant au dessin annexé dont :
- la fig. 1 est une vue en coupe selon un plan vertical de la partie inférieure d'une fenêtre coulissante constituant la forme d'exécution de l'invention donnée en exemple,
- la fig. 2 est une vue en perspective oblique coupée de la même partie qu'à la fig. 1 d'une fenêtre constituant une variante d'exécution de l'objet de l'invention,
- les figs 3 et 4 sont des vues respectivement en plan de dessus et en élévation d'un guide incorporé au cadre de la fenêtre des figs 1 et 2,
- la fig. 5 est une vue en plan de dessus d'une autre variante du guide des figs 3 et 4, et
- la fig. 6 est une vue en coupe verticale du système de roulement de la fenêtre de la fig.1.

### Description détaillée de modes d'exécution de l'invention

La fig. 1 montre en vue partielle un panneau vitré rectangulaire 1 d'une fenêtre coulissante montée dans un cadre fixe 2. La figure représente le bas de la fenêtre dont l'ensemble vitré 3 est équipé d'un organe rigide de renforcement 4 constitué de profilés métalliques (4a et 4b). L'ensemble vitré 3 peut avoir n'importe laquelle des différentes structures suivantes : une ou plusieurs plaques de verre, des plaques espacées ou accolées, de même structure ou de structures différentes, etc.. Quant à l'organe 4, cet organe peut n'équiper que le bord inférieur du vitrage 3, mais peut aussi l'entourer entièrement ou sur ses bords supérieur et inférieur seulement. Il est constitué de segments de profilés rectilignes en aluminium. On note que l'organe de renforcement 4 comporte notamment deux segments rectilignes 4a et 4b de profilés ayant une forme générale en équerre reliés l'un à l'autre par une rupture thermique en polyamide 4c. En outre, des portions des profilés 4a et 4b qui s'étendent en saillie vers le bas sous la pièce 4c forment des arêtes 4d et 4e qui s'étendent en vis-à-vis et délimitent entre elles une gorge dont le rôle apparaîtra essentiel pour le fonctionnement du dispositif de l'invention.

Le panneau 1 coulisse longitudinalement c'est-à-dire dans le sens perpendiculaire au plan du dessin dans le cadre 2 dont on voit en fig. 1 la disposition du côté inférieur. Le cadre 2 sera aussi formé de segments de profilés rectilignes de préférence en aluminium, ces segments de profilés étant assemblés en quadrilatère. Ainsi, le côté inférieur du cadre 2 comporte deux segments de profilés 5, 6, ayant une forme générale en équerre, réunis dans des positions fixes, lesquelles sont parallèles l'une à l'autre en ce qui concerne leurs flancs orientés selon le plan de la fenêtre mais opposées en ce qui concerne leurs flancs en équerre, orientés en regard l'un de l'autre. Des bandes de liaison 7 en matière plastique engagées dans des rainures 7a des bords intérieurs des segments de profilés 5 et 6 assurent leur assemblage.

Les profilés 5 et 6 présentent chacun à la base de leurs flancs parallèles, du côté intérieur, des banquettes 8, 9, celles-ci étant coplanaires de manière à servir d'assise à deux éléments essentiels du dispositif décrit : d'une part une série de guides 10 espacés le long de la base du cadre 2 et d'autre part un profilé longitudinal 11 de couverture en U disposé en position renversée et s'étendant sur toute la longueur du cadre 2. Les guides 10 sont des assemblages préfabriqués conçus de manière à augmenter la qualité de manoeuvre des panneaux vitrés 1 dans le cadre 2. Les guides 10 sont représentés aux figs 1 à 5, la fig. 5 représentant une variante d'exécution. Chaque guide comporte un plot 12 de forme rectangulaire muni selon les figs 1 à 4 de quatre logements cylindriques 13, à fond plat, alignés deux à deux transversalement (voir figs 3 et 4). Dans la variante de la fig. 5, une seule paire de logements 13 est prévue. Dans chacun de ces logements est engagé un coulisseau cylindrique 14 avec une saillie de butée 14a qui est chassée dans un des flancs d'un organe de soutien 15 en U, à fond plat, engagé librement entre les flancs du profilé 11 et sur les banquettes 8 et 9. Des éléments de ressorts à boudin 16 sont placés en position légèrement tendue entre les fonds des logements 13 et les coulisseaux 14, de sorte que les plots 12, tout en pouvant se déplacer latéralement dans l'organe de soutien 15, sont maintenus dans des positions symétriques par rapport au profilé 11. Chaque guide 10 est d'ailleurs solidarisé au profilé 11 par une goupille transversale 17 dont la longueur est ajustée avec précision de façon à s'engager sans jeu entre deux nervures internes longitudinales 18 et 19 que présentent les profilés 5 et 6.

Pour remplir son rôle de guide, chacun des plots 12 porte dans son centre une tige verticale 20 équipée à son extrémité supérieure d'un roulement à billes 21. Comme on le voit aux figs 1 et 2, la tige 20 des guides 10 traverse le profilé de couverture 11. Elle présente le roulement à billes 21 dans une gorge longitudinale 22 délimitée dans l'organe de renforcement 4 du panneau vitré 1 entre les arêtes 4d et 4e de cet organe.

Dans les formes d'exécution représentées aux figs 1, 2 et 6, le profilé de couverture en U renversé 11 ne sert pas seulement à positionner les guides 10 mais recouvre aussi des supports de coulissement qui seront disposés entre les guides 10 répartis le long du côté horizontal inférieur du cadre fixe 2. De tels supports sont décrits notamment dans un dépôt européen antérieur no 08101885.5 du même déposant. Ils comportent chacun un bloc à galets supporté élastiquement sur une plaque de base fixe et pourvu de galets libres tels que les galets 23 (figs. 2 et 6). Ceux-ci peuvent rouler contre des bandes de soutien 24 disposées longitudinalement dans des rainures de faible profondeur 25 ménagées dans les éléments inférieurs des profilés 4a, 4b du ou des panneaux 1 mobiles dans le cadre 2. On remarque que, selon la fig. 2, les bandes de soutien 24 et le profil des rainures 25 sont disposés dans un même plan, alors que, selon l'exécution des figs. 1 et 6, les mêmes bandes et les mêmes rainures sont disposées obliquement. De toute façon, les guides décrits ont démontré leur efficacité pratique en ce sens que le déplacement à la main de panneaux vitrés même très lourds et complexes s'effectue sans effort.

Finalement, on relèvera encore la présence des brosses 26 (figs. 1, 2 et 6) engagées entre des nervures internes des profilés cadres 4 qui ont une fonction d'étanchéité à l'eau et l'air sur la longueur du profilé cadre 4.

Les figs 3, 4 et 5 concrétisent la réalisation des guides décrits. Les signes de références ayant déjà été énumérés à propos des figs 1, 2 et 6, il n'est donc pas nécessaire d'y revenir.

## Revendications

1. Fenêtre ou porte vitrée coulissante, comprenant un cadre fixe (2) et dans ce cadre au moins un panneau vitré (1) qui coopère avec des moyens de guidage associés au cadre et guidant le panneau à se déplacer le long dudit cadre, dans lequel ledit panneau (1) est équipé sur au moins un de ses bords longitudinaux inférieurs d'un organe rigide de renforcement (4) qui présente, en saillie de ce bord, deux arêtes symétriques opposées (4d, 4e) délimitant une gorge longitudinale dans cet organe de renforcement, **caractérisée en ce que** lesdits moyens de guidage comportent plusieurs guides fixes (10) équipés d'éléments de centrage (21) engagés dans ladite gorge, dans laquelle lesdits guides (10) sont intercalés, dans le sens de coulissement du panneau vitré, entre des unités de support de coulissement à galets (23) associés à un côté inférieur du cadre (2) et faisant partie desdits moyens de guidage.

2. Fenêtre ou porte vitrée coulissante selon la revendication 1, **caractérisée en ce que** chaque organe rigide de renforcement (4) d'un panneau est équipé de bandes de soutien (24) disposées longitudinalement, et **en ce que** les unités de support de coulissement à galets (23) sont des dispositifs composites préfabriqués avec chacun une paire de galets (23) sur lesquels roulent lesdites bandes de soutien (24), ces unités de support étant agencées pour supporter le ou lesdits panneaux (1).

3. Fenêtre ou porte vitrée coulissante selon la revendication 1, **caractérisée en ce que** ledit organe de renforcement (4) de chaque panneau (1) comporte deux segments de profilés métalliques (4a, 4b) en équerre ayant des profils opposés et réunis l'un à l'autre dans des positions parallèles au moyen d'un ou plusieurs organes de liaison (4c) en forme de lames joignant entre elles des portions coplanaires des profilés en équerre (4a, 4b) se faisant face tout en laissant libres des portions (4d, 4e) desdits profilés formant lesdites arêtes et entre lesquelles des éléments de centrage (21) sont engagés, chaque panneau (1) comportant une ou plusieurs plaques de verre (3) engagées et maintenues en place entre des portions parallèles l'une à l'autre desdits profilés (4a, 4b) en équerre.

4. Fenêtre ou porte vitrée coulissante selon la revendication 1, **caractérisée en ce que** chacun desdits guides (10) comporte un plot (12) monté sur des ressorts (16) orientés latéralement dans un organe de soutien à fond plat (15), ce plot (12) étant équipé d'une tige verticale (20) qui est maintenue par lesdits ressorts (16) dans le plan de symétrie vertical du panneau (1) et engagée dans ladite gorge.

5. Fenêtre ou porte vitrée coulissante selon la revendication 4, **caractérisée en ce que** ladite tige (20) porte un roulement à billes (21) d'axe vertical engagé entre lesdites arêtes (4d, 4e) et faisant fonction d'élément de centrage.

6. Fenêtre ou porte vitrée coulissante selon la revendication 4, **caractérisée en ce que** lesdits ressorts (16) consistent en une ou deux paires de ressorts antagonistes (16) engagés dans des logements cylindriques (13) coaxiaux du plot (12) et s'appuyant sur des coulisseaux (14) cylindriques ayant des bossages (14a) chassés dans les flancs de l'organe de soutien (15) à fond plat, de manière à contrôler un débattement latéral limité du plot.

7. Fenêtre ou porte vitrée coulissante selon la revendication 6, **caractérisée en ce que** le dimensionnement du guide (10) est tel que le débattement latéral atteint 2 à 3 mm.

8. Fenêtre ou porte vitrée coulissante selon la revendication 3, **caractérisée en ce que** ledit côté inférieur du cadre (2) comporte un profilé longitudinal de couverture (11) à profil en U renversé placé sur deux banquettes (8, 9) d'un ensemble de deux profilés (5, 6) formant la structure dudit élément inférieur du cadre, les guides (10) étant solidarisés de ce profilé de couverture (11) par des goupilles transversales (17) et ces goupilles étant dimensionnées de manière que la mise en place du profilé de couverture (11) entre des côtés parallèles munis chacun d'une nervure longitudinale interne (18, 19) dudit ensemble de profilés (5, 6) permette le guidage longitudinal du panneau (1) selon son plan de symétrie lors du coulissement.

9. Fenêtre ou porte vitrée coulissante selon la revendication 4, **caractérisée en ce que** le ou lesdits plots (12) sont en aluminium.

## Patentansprüche

1. Schiebefenster oder -glastür mit einem ortsfesten Rahmen (2) und in diesem Rahmen mindestens einer Glasscheibe (1), die mit Führungseinrichtungen zusammenwirkt, welche dem Rahmen zugeordnet sind und die Scheibe bei ihrer Bewegung entlang des Rahmens führen, wobei die Scheibe (1) an mindestens einem ihrer unteren Längsränder mit einem steifen Verstärkungsorgan (4) ausgestattet ist, das von diesem Rand vorstehend zwei gegenüberliegende symmetrische Kanten (4d, 4e) aufweist, die eine Längsrille in diesem Verstärkungsorgan begrenzen, **dadurch gekennzeichnet, dass** die Führungseinrichtungen mehrere ortsfeste Führungen (10) aufweisen, die mit in die Rille eingeführten Zentrierelementen (21) ausgestattet sind, wobei die Führungen (10) in Schieberichtung der Glasscheibe zwischen Gleitträgereinheiten mit Laufrollen (23) eingefügt sind, die einer Unterseite des Rahmens (2) zugeordnet und Teil der Führungseinrichtungen sind.

2. Schiebefenster oder -glastür nach Anspruch 1, **dadurch gekennzeichnet, dass** jedes steife Verstärkungsorgan (4) einer Scheibe mit längs angeordneten Stützbändern (24) ausgestattet ist, und dass die Gleitträgereinheiten mit Laufrollen (23) vorgefertigte Verbundvorrichtungen sind, mit je einem Paar von Laufrollen (23), auf denen die Stützbänder (24) rollen, wobei diese Trägereinheiten eingerichtet sind, um die Scheibe oder die Scheiben (1) zu tragen.

3. Schiebefenster oder -glastür nach Anspruch 1, **dadurch gekennzeichnet, dass** das Verstärkungsorgan (4) jeder Scheibe (1) zwei rechtwinklige metallische Profilteilsegmente (4a, 4b) aufweist, die entgegengesetzte Profile haben und miteinander in parallelen Stellungen mittels eines oder mehrerer Verbindungsorgane (4c) in Form von Lamellen verbunden sind, die koplanare Abschnitte der einander gegenüberliegenden rechtwinkligen Profilteile (4a, 4b) miteinander verbinden, während Abschnitte (4d, 4e) der Profilteile frei gelassen werden, die die Kanten bilden und zwischen die Zentrierelemente (21) eingeführt sind, wobei jede Scheibe (1) eine oder mehrere Glasplatten (3) aufweist, die zwischen zueinander parallele Abschnitte der rechtwinkligen Profilteile (4a, 4b) eingeführt und an Ort und Stelle gehalten werden.

4. Schiebefenster oder -glastür nach Anspruch 1, **dadurch gekennzeichnet, dass** jede der Führungen (10) einen Block (12) aufweist, der auf seitlich ausgerichtete Federn (16) in einem Stützorgan mit flachem Boden (15) montiert ist, wobei dieser Block (12) mit einer senkrechten Stange (20) ausgestattet ist, die von den Federn (16) in der senkrechten Symmetrieebene der Scheibe (1) gehalten wird und in die Rille eingeführt ist.

5. Schiebefenster oder -glastür nach Anspruch 4, **dadurch gekennzeichnet, dass** die Stange (20) ein Kugellager (21) mit senkrechter Achse trägt, das zwischen die Kanten (4d, 4e) eingefügt ist und als Zentrierelement dient.

6. Schiebefenster oder -glastür nach Anspruch 4, **dadurch gekennzeichnet, dass** die Federn (16) aus einem oder zwei Paaren von gegenwirkenden Federn (16) bestehen, die in koaxiale zylindrische Aufnahmen (13) des Blocks (12) eingeführt sind und sich auf zylindrische Gleitstücke (14) auflegen, die Wölbungen (14a) haben, die in die Flanken des Stützorgans (15) mit flachem Boden eingepresst sind, um einen begrenzten seitlichen Ausschlag des Blocks zu steuern.

7. Schiebefenster oder -glastür nach Anspruch 6, **dadurch gekennzeichnet, dass** die Abmessung der Führung (10) derart ist, dass der seitliche Ausschlag 2 bis 3 mm erreicht.

8. Schiebefenster oder -glastür nach Anspruch 3, **dadurch gekennzeichnet, dass** die Unterseite des Rahmens (2) ein längs verlaufendes Abdeckungsprofilteil (11) mit einem Profil in Form eines umgekehrten U aufweist, das auf zwei Konsolen (8, 9) einer Einheit von zwei Profilteilen (5, 6) angeordnet ist, die die Struktur des unteren Elements des Rahmens bilden, wobei die Führungen (10) mit diesem Abdeckungsprofilteil (11) durch Querstifte (17) fest verbunden sind, und diese Stifte so bemessen sind, dass das Einsetzen des Abdeckungsprofilteils (11) zwischen je mit einer inneren Längsrippe (18, 19) versehenen parallelen Seiten der Einheit von Profilteilen (5, 6) die Längsführung der Scheibe (1) gemäß ihrer Symmetrieebene beim Gleiten erlaubt.

9. Schiebefenster oder -glastür nach Anspruch 4, **dadurch gekennzeichnet, dass** der Block oder die Blöcke (12) aus Aluminium ist(sind).

## Claims

1. Sliding window or sliding glass door having a fixed frame (2) and, in this frame, at least one glazed panel (1) which cooperates with guide means associated with the frame and guiding the panel so as to move along the said frame, in which the said panel (1) is equipped on at least one of its lower longitudinal borders with a rigid reinforcing member (4) which has, projecting from this border, two opposing symmetrical edges (4d, 4e) defining a longitudinal channel in this reinforcing member, **characterized in that** the said guide means have several fixed guides (10) equipped with centering elements (21) engaged in the said channel, in which the said guides (10) are intercalated, in the slide direction of the glazed panel, between slide support units with rollers (23) associated with a lower side of the frame (2) and forming part of the said guide means.

2. Sliding window or sliding glass door according to claim 1, **characterized in that** each rigid reinforcing member (4) of a panel is equipped with support strips (24) disposed longitudinally, and **in that** the slide support units with rollers (23) are prefabricated composite devices with each comprising a pair of rollers (23) on which the said support strips (24) roll, these support units being arranged to support the said panel or panels (1).

3. Sliding window or sliding glass door according to claim 1, **characterized in that** the said reinforcing member (4) of each panel (1) has two metal right-angled profiled part segments (4a, 4b) having opposing profiles and connected to each other in parallel positions by means of one or several connection members (4c) in the form of blades joining coplanar portions of the mutually facing right-angled profiled parts (4a, 4b) to each other while leaving free portions (4d, 4e) of the said profiled parts forming the said edges and between which centering elements (21) are engaged, each panel (1) having one or several glass plates (3) engaged and held in place between mutually parallel portions of the said right-angled profiled parts (4a, 4b).

4. Sliding window or sliding glass door according to claim 1, **characterized in that** each of the said guides (10) has a block (12) mounted on springs (16) oriented laterally in a support member with a flat bottom (15), this block (12) being equipped with a vertical rod (20) which is held by the said springs (16) in the vertical plane of symmetry of the panel (1) and engaged in the said channel.

5. Sliding window or sliding glass door according to claim 4, **characterized in that** the said rod (20) supports a ball bearing (21) with a vertical axis engaged between the said edges (4d, 4e) and acting as a centering element.

6. Sliding window or sliding glass door according to claim 4, **characterized in that** the said springs (16) consist of one or two pairs of antagonistic springs (16) engaged in coaxial cylindrical housings (13) of the block (12) and being supported on cylindrical slides (14) having bosses (14a) embedded in the flanks of the flat-bottomed support member (15) so as to control limited lateral deflection of the block.

7. Sliding window or sliding glass door according to claim 6, **characterized in that** the dimensioning of the guide (10) is such that the lateral deflection reaches 2 to 3mm.

8. Sliding window or sliding glass door according to claim 3, **characterized in that** the said lower side of the frame (2) has a longitudinal covering profiled part (11) with an inverted U-shaped profile placed on two seats (8, 9) of an assembly of two profiled parts (5, 6) forming the structure of the said lower element of the frame, the guides (10) being fixedly attached to this covering profiled part (11) by transverse pins (17) and these pins being dimensioned so that the placement of the covering profiled part (11) between parallel sides each provided with an internal longitudinal rib (18, 19) of the said profiled part assembly (5, 6) permits longitudinal guidance of the panel (1) in its plane or symmetry during sliding.

9. Sliding window or sliding glass door according to claim 4, **characterized in that** the said block or blocks (12) are made of aluminium.
